# EUROPÄISCHE PATENTSCHRIFT

(11) **EP 0 483 481 B1**
(45) Veröffentlichungstag und Bekanntmachung des Hinweises auf die Patenterteilung: **06.04.1994**
(21) Anmeldenummer: 91114520.9
(22) Anmeldetag: 29.08.1991
(51) Int. Cl.: A45D 27/22

(54) **Halter für einen Nassrasierapparat**
Support for a safety-razor
Support pour rasoir mécanique

(30) Priorität: 27.10.1990 DE 9014878 U
(43) Veröffentlichungstag der Anmeldung: 06.05.1992
(73) Patentinhaber: Wilkinson Sword Gesellschaft mit beschränkter Haftung, D-42659 Solingen (DE)
(72) Erfinder: Grange, Kenneth, London NW3 1LG (GB)
(74) Vertreter: Stenger, Watzke & Ring Patentanwälte

(56) Entgegenhaltungen:
- US-A- 1 958 600
- US-A- 3 277 901
- US-A- 3 486 630

## Beschreibung

Die Erfindung betrifft einen Halter für die kombinierte Halterung eines Naßrasierapparats und eines kastenartigen Spenders für Rasierklingeneinheiten entsprechend dem Oberbegriff des Anspruchs 1, wie sie aus der US-A-3 486 630 bekannt ist.

Naßrasierapparate sind hinlänglich bekannt. Dabei ist grundsätzlich am vorderen Ende eines Handgriffs an einem Rasierapparatekopf eine Einfach- oder Doppelrasierklinge angeordnet. In einer speziellen Ausführungsform derartiger Naßrasierapparate werden sogenannte Rasierklingeneinheiten verwendet. Es handelt sich dabei um separate Bauteile, bei denen in einem Kunststoffkörper eine Einfach- oder Doppelrasierklinge unlösbar eingebettet ist. Diese Rasierklingeneinheiten können dann auswechselbar am Rasierapparatekopf des Naßrasierapparates mittels eines entsprechenden Befestigungsmechanismus befestigt werden. Zur einfacheren Aufbewahrung derartiger Rasierklingeneinheiten ist es bekannt, diese in einem Spender anzuordnen.

Ein Nachteil bei den herkömmlichen Naßrasierapparaten ist, daß sie im Nichtgebrauchszustand irgendwo hingelegt werden, wo gerade Platz ist. Dies stellt jedoch oftmals aufgrund der scharfen Schneide der Rasierklingen eine große Gefahrenquelle dar mit der Folge, daß sich jemand daran verletzen kann.

Davon ausgehend liegt der Erfindung die **Aufgabe** zugrunde, eine Möglichkeit zur sicheren Aufbewahrung des Naßrasierapparates in Verbindung mit einem Spender für Rasierklingeneinheiten im Nichtgebrauchszustand zu schaffen. Diese Aufgabe wird durch die im Kennzeichnenden Teil des Anspruchs 1 aufgeführten Merkmale gelöst.

Durch einen derartigen Halter ist eine Möglichkeit zur sicheren Aufbewahrung des Naßrasierapparates im Nichtgebrauchszustand geschaffen. Hierzu ist eine spezielle Halteeinrichtung vorgesehen, die der Aufnahme des Naßrasierapparates dient, wenn dieser nicht benutzt wird. Der Naßrasierapparat hat somit im Nichtgebrauchszustand einen festen Platz und kann an einem sicheren Ort aufbewahrt werden. Durch diesen festen Standort ist auch gewährleistet, daß der Benutzer den Naßrasierapparat jederzeit wiederfindet, ohne daß die Gefahr des Suchens durch Verlegen des Naßrasierapparates besteht.

In einer ersten Ausführungsform kann das Basisteil als auf einer horizontalen Fläche stehendes Standteil ausgebildet sein. So kann der Halter beispielsweise auf einen Toilettentisch gestellt werden. Vorzugsweise weist dabei das Basisteil drei Auflagepunkte auf der horizontalen Fläche auf. Durch diese drei Auflagepunkte ist ein sicherer Stand gewährleistet, ohne daß der Halter wakelt. Aufgrund der drei Auflagepunkte kann das Basisteil eine vorzugsweise dreieckige Grundfläche aufweisen.

Alternativ zur stehenden Ausführung des Halters kann das Basisteil auch als an einer vertikalen Fläche hängendes Hängeteil ausgebildet sein. So kann das Hängeteil beispielsweise durch eine Klebeschicht an einer Wand oder dgl. befestigt werden, so daß der Halter für den Naßrasierapparat für alle Zeiten einen festen Standort hat.

Der Halter kann aus einem einstückigen Kunststofformteil gebildet sein. In einer bevorzugten Weiterbildung des Halters ist jedoch die Halteeinrichtung ein vom Basisteil separates Kunststofformteil, welches am Basisteil befestigt ist. Dies bringt herstellungstechnische Vorteile mit sich, insbesondere wenn das Basisteil und die Halteeinrichtung aus unterschiedlichen Materialien bestehen oder wenn unterschiedliche Farbgebungen vorgesehen sind. Außerdem ist es denkbar, einem einzigen Basisteil für unterschiedliche Naßrasierapparate die entsprechend unterschiedlichen Halteeinrichtungen zuzuordnen. Zur Befestigung der Halteeinrichtung am Basisteil können diese vorzugsweise ineinander gesteckt und durch Preßsitz ineinander gehalten werden.

In einer bevorzugten Weiterbildung der Halteeinrichtung für den Naßrasierapparat ist dieser als im wesentlichen vertikal nach oben auskragender, stabförmiger Ständer ausgebildet, der an seinem freien oberen Ende eine Halterung für den Rasierapparatekopf des Naßrasierapparates aufweist. Bei dieser Halterung handelt es sich um eine Einhängeeinrichtung, wie sie bereits zuvor erwähnt wurde. Eine derartige Halteeinrichtung unter Verwendung eines Ständers hat den Vorteil, daß der Naßrasierapparat mit dem Handgriff nach unten durch den Halter gehalten werden kann, so daß die Aufbewahrung des Naßrasierapparates in der Horizontalen nur wenig Platz beansprucht. Darüber hinaus kann der Benutzer den Naßrasierapparat gleich in der Position dem Halter entnehmen, wie sie der Rasierhaltung entspricht. Der Benutzer muß somit nach der Entnahme des Naßrasierapparates diesen nicht für die Rasur zuvor in einem separaten Arbeitsgang in die richtige Halteposition bringen.

Die Halterung für den Rasierapparatekopf ist durch zwei seitliche, nach oben ragende, gabelartige Fortsätze des Ständers zum Einhängen des Naßrasierapparates im Bereich des Übergangs vom Handgriff in den Rasierapparatekopf gebildet. Um den Rasierapparatekopf einfach von oben in die Halterung einhängen zu können, sind die Fortsätze zwischen sich vorzugsweise trichterförmig ausgebildet. Derartige gabelartige Fortsätze bringen den Vorteil mit sich, daß der Naßrasierapparat und dabei insbesondere der Rasierapparatekopf auf überaus einfache Weise von oben in den Halter eingehängt werden kann. Der Rasierapparatekopf stützt sich dabei mit seinen Schultern nach unten hin auf den Fortsätzen des Ständers ab, so daß ein sicherer Halt gewährleistet ist.

Eine weitere Weiterbildung des Ständers schlägt vor, daß dieser an seinem freien oberen Ende eine Stütze für den Rasierapparatekopf aufweist. Dies verbessert die Stabilität des Rasierapparates, wenn dieser in den Halter eingehängt ist. Die insbesondere flächige Stütze erstreckt sich dabei zwischen den Fortsätzen des Ständers. Insbesondere ist die Stütze der Form des Rasierapparatekopfes angepaßt und dazu nach hinten abgewinkelt derart, daß zwischen den gabelartigen Fortsätzen und der Stütze ein Winkel von etwa 90° eingeschlossen ist. Damit ist auch die Halterung moderner Rasierapparate ermöglicht, deren Kopf eine im wesentlichen dreiecksförmige Gestalt hat.

Zur sicheren Aufnahme des Handgriffes des Naßrasierapparates ist in einer weiteren Weiterbildung des Ständers dieser insbesondere im Bereich des Handgriffs im Querschnitt konkav gekrümmt. Der Handgriff des Naßrasierapparates kommt dabei in einer rinnenartigen Mulde sicher zu liegen, so daß die Stabilität des eingehängten Naßrasierapparates weiter erhöht ist.

Am Rasierapparatekopf des Naßrasierapparates sind sogenannte Rasierklingeneinheiten auswechselbar anzuordnen. Es ist daher im Basisteil eine Aufnahmeeinrichtung zur Aufnahme eines kastenartigen Spenders für die Rasierklingeneinheiten vorgesehen. In einem derartigen Spender sind mehrere Rasierklingeneinheiten angeordnet und können je nach Bedarf entnommen werden, während verbrauchte Rasierklingeneinheiten zu deren Entsorgung wieder eingesetzt werden können.

In einer bevorzugten konstruktiven Ausbildung dieser Aufnahmeeinrichtung ist diese eine schlitzartige Ausnehmung im Basisteil zum hineinstecken des Spenders. Somit ist auch der Spender mit den Rasierklingeneinheiten sicher mittels des Halters aufbewahrt, ohne daß der Spender herumliegt.

Ein Ausführungsbeispiel eines erfindungsgemäßen Halters für einen Naßrasierapparat wird nachfolgend anhand der Zeichnungen beschrieben. In diesen zeigt:
- Fig. 1: eine Vorderansicht des Halters mit eingehängtem Naßrasierapparat;
- Fig. 2: eine Seitenansicht des Halters mit Naßrasierapparat in Fig. 1;
- Fig. 3: einen Schnitt entlang der Linie III-III in Fig. 1.

Ein Halter für einen Naßrasierapparat 1 besteht zunächst aus einem Basisteil 2 in Form eines Kunststofformteils. Dieses Basisteil 2 ist als Standteil ausgebildet und steht auf einer ebenen Fläche. Zu diesem Zweck weist das Basisteil 2 unterseitig drei Auflagepunkte 3 auf, welche die Ecken eines Dreieckes bilden. Wie insbesondere in der Darstellung gemäß Fig. 3 erkennbar ist, weist das Basisteil 2 eine im wesentlichen dreieckige Grundrißfläche auf, wobei die Oberseite schräg nach vorne hin geneigt ist.

Der Halter besteht weiterhin aus einer Halteeinrichtung 4 für den Naßrasierapparat 1 in Form einer Einhängeeinrichtung. Die Halteeinrichtung 4 ist dabei als stabartiger Ständer 5 ausgebildet, welcher auf der Oberseite des Basisteils 2 befestigt ist und sich senkrecht nach oben hin frei auskragend erstreckt. Die Querschnittsdarstellung in Fig. 3 läßt dabei erkennen, daß dieser Ständer 5 konkav gewölbt ist.

Am oberen freien Ende des Ständers 5 weist dieser zwei seitliche, gabelartige Fortsätze 6 auf, welche einstückig mit dem Ständer 5 ausgebildet sind. Diese Fortsätze 6 bilden zusammen eine trichterförmige Öffnung, wie Fig. 1 erkennen läßt. Weiterhin weist der Ständer 5 an seinem oberen freien Ende eine abgewinkelte Stütze 7 auf, die insbesondere in Fig. 2 erkennbar ist.

Der Naßrasierapparat 1, welcher in den so ausgebildeten Halter eingehängt wird, weist zunächst einen Handgriff 8 auf. Dieser mündet mit seinem freien Ende in einem Rasierapparatekopf 9. Dieser ist mittels eines entsprechenden Befestigungsmechanismus zum Befestigen einer sogenannten Rasierklingeneinheit 10 versehen, bei der in einem Kunststoffkörper eine Einfach- oder Doppelrasierklinge unlösbar eingebettet ist.

Zum Einhängen des Naßrasierapparates 1 in den Halter wird der Naßrasierapparat 1 von oben mit seinem Handgriff 8 in die trichterförmige Öffnung eingesetzt, die durch die gabelartigen Fortsätze 6 des Ständers 5 gebildet wird. Da die Breite des Rasierapparatekopfes 9 größer ist als der Abstand zwischen den Fortsätzen 6 kommen die Flanken des Rasierapparatekopfes 9 an den Fortsätzen 6 derart zur Anlage, daß ein weiteres Nachuntenrutschen verhindert wird. Der Naßrasierapparat 1 wird auf diese Weise gehalten, indem er im Bereich seines Rasierapparatekopfes 9 am Ständer 5 aufgehängt ist. Der Handgriff 8 hängt dabei im wesentlichen parallel zur Stütze 7 nach unten. Um eine stabile Lage zu gewährleisten, liegt der Rasierapparatekopf 9 des Naßrasierapparates 1 auf der Stütze 7 des Ständers 5 auf.

Weiterhin weist die Oberseite des Basisteils 2 eine schlitzförmige Ausnehmung 11 auf. Diese dient der Aufnahme eines kastenartigen Spenders 12, in dem eine Mehrzahl von Rasierklingeneinheiten 10 angeordnet sind. Dieser Spender 12 mit den Rasierklingeneinheiten 10 kann bei Bedarf aus der Ausnehmung 11 herausgezogen werden, so daß der Benutzer beispielsweise eine verbrauchte Rasierklingeneinheit 10 durch eine neue ersetzen kann. Danach steckt der Benutzer den Spender 12 wieder in die Ausnehmung 11 des Basisteils 2 des Halters.

### Bezugszeichenliste

- 1: Naßrasierapparat
- 2: Basisteil
- 3: Auflagepunkt
- 4: Halteeinrichtung
- 5: Ständer
- 6: Fortsatz
- 7: Stütze
- 8: Handgriff
- 9: Rasierapparatekopf
- 10: Rasierklingeneinheit
- 11: Ausnehmung
- 12: Spender

## Patentansprüche

1. Halter für die kombinierte Halterung eines Naßrasierapparates (1) und eines kastenartigen Spenders (12) für Rasierklingeneinheiten (10),
mit einer Halteeinrichtung (4) zum Einhängen des Naßrasierapparates (1)
sowie mit einer Aufnahmeeinrichtung zur Halterung des kastenartigen Spenders (12) in Form einer schlitzartigen Ausnehmung (11) zum Hineinstecken des Spenders (12),
**dadurch gekennzeichnet,**
daß an einem Basisteil (2) ein die Halteeinrichtung (4) bildender stabartiger Ständer (5) mit seinem einen Ende angeordnet ist, während am freien Ende des stabartigen Ständers (5) die Einhängeeinrichtung für den Rasierapparat angeordnet ist, und
daß in dem Basisteil (2) die schlitzartige Ausnehmung (11) zum Hineinstecken des kastenartigen Spenders (12) ausgebildet ist.

2. Halter nach Anspruch 1, dadurch gekennzeichnet, daß das Basisteil (2) als auf einer horizontalen Fläche stehendes Standteil ausgebildet ist.

3. Halter nach Anspruch 2, dadurch gekennzeichnet, daß das Basisteil (2) drei Auflagepunkte (3) auf der horizontalen Fläche aufweist.

4. Halter nach Anspruch 1, dadurch gekennzeichnet, daß das Basisteil (2) als an einer vertikalen Fläche hängendes Hängeteil ausgebildet ist.

5. Halter nach einem der Ansprüche 1 bis 4, dadurch gekennzeichnet, daß der stabartige Ständer (5) ein vom Basisteil (2) separates flaches Kunststofformteil ist, welches mit seinem einen Ende am Basisteil (2) befestigt ist.

6. Halter nach einem der Ansprüche 1 bis 5, dadurch gekennzeichnet, daß am freien Ende des stabartigen Ständers (5) zwei seitliche, nach oben ragende gabelartige Fortsätze (6) zum Einhängen des Rasierapparates im Bereich des Übergangs vom Handgriff (8) in den Rasierapparatekopf (9) gebildet ist.

7. Halter nach Anspruch 6, dadurch gekennzeichnet, daß die Fortsätze (6) zwischen sich trichterförmig ausgebildet sind.

8. Halter nach einem der Ansprüche 6 oder 7, dadurch gekennzeichnet, daß am freien oberen Ende des stabartigen Ständers (5) eine Auflageplattform (7) für den Rasierapparatekopf (9) ausgebildet ist, die nach hinten derart abgewinkelt ist, daß zwischen den gabelartigen Fortsätzen (6) und der Auflageplattform (7) ein Winkel von etwa 90° eingeschlossen ist.

9. Halter nach einem der Ansprüche 1 bis 8, dadurch gekennzeichnet, daß der stabartige Ständer (5) im Querschnitt konkav gekrümmt ist.

## Claims

1. A holder in combination with a shaver 1 for wet shaving and a box-like dispenser 12 for razor blade units 10, with a holding means 4 for suspending said shaver 1 therein;
and a receiving means for receiving box-shaped dispensers for razor blade units, said receiving means being in the form of a slot-shaped recess 11,
characterised in that;
the holding means 4 is in the form of a post 5 and one of its ends is arranged on a base part 2, whereas a hanging device for the shaver 1 is arranged on the free end of the post 5, and
that the slot-shaped recess 11 for receiving the box-shaped dispensers 12 is formed in the base part 2.

2. A holder according to claim 1, characterised in that the base part 2 is formed to be placed on a horizontal surface.

3. A holder according to claim 2, characterised in that the base part has three contact points 3 for contacting the horizontal surface.

4. A holder according to claim 1, characterised in that the base part 2 is formed as a part to be suspended from a vertical surface.

5. A holder according to any one of claims 1 to 4, characterised in that the post 5 is a separate flat plastic component which is fixed with one of its ends to the base part 2.

6. A holder according to any one of claims 1 to 5, characterised in that forked projections 6 are formed on the free end of said post 5 which extend laterally and upwardly for suspending said shaver 1 therefrom adjacent a point of interconnection of a handle of said shaver 1 with a head 9 of said shaver 1.

7. A holder according to claim 6, characterised in that, a funnel-shaped area is formed between said projections 6.

8. A holder according to claim 6 or 7, characterised in that said free end of said post 5 has a support with a supporting surface 7 for supporting said shaver head 9, said supporting surface being slanted relative to said projections so that between said projections 6 are substantially at an angle of 90 degrees to said supporting surface 7.

9. A holder according to claim 1, characterised in that said post 5 has a concave cross-section.

## Revendications

1. Support destiné à soutenir de manière combinée un rasoir mécanique (1) et un distributeur (12) en forme de caisson pour des chargeurs à lame de rasoir (10), comportant un dispositif de support (4) pour l'accrochage du rasoir mécanique (1), ainsi qu'un dispositif de réception destiné à maintenir le distributeur (12) en forme de caisson, et se présentant en tant qu'évidement (11) en forme de fente, dans lequel est engagé le distributeur (12), caractérisé en ce que sur une partie de base (2) est disposé, par l'une de ses extrémités, un montant (5) en forme de barre formant le dispositif de support (4), tandis qu'à l'extrémité libre du montant (5) en forme de barre, est disposé le système d'accrochage pour le rasoir mécanique, et en ce que dans la partie de base (2) est réalisé l'évidement (11) en forme de fente, en vue d'y introduire le distributeur (12) en forme de caisson.

2. Support selon la revendication 1, caractérisé en ce que la partie de base (2) est réalisée en tant que pièce d'appui reposant sur une surface horizontale.

3. Support selon la revendication 2, caractérisé en ce que la partie de base (2) comporte trois points d'appui (3) sur la surface horizontale.

4. Support selon la revendication 1, caractérisé en ce que la partie de base (2) est réalisée en tant que pièce de suspension accrochée à une surface verticale.

5. Support selon l'une des revendications 1 à 4, caractérisé en ce que le montant (5) en forme de barre est une pièce moulée plate, distincte de la partie de base (2), et fixée sur la partie de base (2) par l'une des ses extrémités.

6. Support selon l'une des revendications 1 à 5, caractérisé en ce qu'à l'extrémité libre du montant (5) en forme de barre, sont formés deux prolongements latéraux (6) en forme de fourche faisant saillie vers le haut et destinés à l'accrochage du rasoir, dans la zone de transition entre le manche (8) et la tête de rasoir (9).

7. Support selon la revendication 6, caractérisé en ce que les prolongements (6) sont configurés de manière à former entre-eux une forme d'entonnoir.

8. Support selon l'une des revendications 6 ou 7, caractérisé en ce qu'à l'extrémité libre supérieure du montant (5) en forme de barre, est réalisée une plateforme d'appui (7) pour la tête de rasoir (9), qui est coudée vers l'arrière de manière telle, qu'entre les prolongements (6) en forme de fourche et la plateforme d'appui (7) soit formé un angle d'environ 90°.

9. Support selon l'une des revendications 1 à 8, caractérisé en ce que le montant (5) en forme de barre est cintré de manière concave en section droite.
